# EUROPÄISCHE PATENTANMELDUNG

(11) **EP 2 322 881 A2**
(43) Veröffentlichungstag der Anmeldung: **18.05.2011**
(21) Anmeldenummer: 10013943.5
(22) Anmeldetag: 25.10.2010
(51) Int. Cl.: F25B 39/04, F25D 11/02, F25D 23/00

(54) **Kühl- und/oder Gefriergerät**

(30) Priorität: 04.11.2009 DE 102009051812; 22.12.2009 DE 102009060083
(71) Anmelder: Liebherr-Hausgeräte Lienz GmbH, 9900 Lienz (AT)
(72) Erfinder: Koefele, Markus, Ing., 9961 Hopfgarten (AT); Schelodetz, Roland, Ing., 9972 Virgen (AT); Walder, Stefan, 9920 Sillian (AT)
(74) Vertreter: Herrmann, Uwe

(57) **Zusammenfassung**

Die vorliegende Erfindung betrifft ein Kühl- und/oder Gefriergerät mit wenigstens einem Kältemittelkreislauf, der wenigstens einen Verflüssiger aufweist, wobei wenigstens ein Absorber vorgesehen ist, der derart angeordnet ist, dass er Übertragung von Schwingungen von dem Verflüssiger an weitere Teile des Kühl- und/oder Gefriergerätes und/oder Schwingungen des Verflüssigers selbst dämpft oder verhindert.

## Beschreibung

Die vorliegende Erfindung betrifft ein Kühl- und/oder Gefriergerät mit wenigstens einem Kältemittelkreislauf, der wenigstens einen Verflüssiger aufweist.

Derartige Kältegeräte sind in zahlreichen unterschiedlichen Ausführungsformen bekannt.

Ihr Kältemittelkreislauf umfasst üblicherweise wenigstens einen Kompressor, der das Kältemittel verdichtet. Von dem Kompressor gelangt das Kältemittel in den Verflüssiger, in dem es Wärme an die Umgebung abgibt und dabei in den flüssigen Zustand übergeht.

Das Kältemittel gelangt sodann über eine Drossel, in dem sein Druck verringert wird, in den Verdampfer. Im Verdampfer nimmt das Kältemittel Wärme aus dem zu kühlenden Raum des Gerätes auf, verdampft dabei und gelangt schließlich wieder zum Kompressor, in dem es erneut verdichtet wird.

Hinsichtlich der Ausführungen der Verflüssiger sind zahlreiche unterschiedliche Möglichkeiten denkbar. Z. B. können sie als Drahtrohr-Blockverflüssiger, Spiralverflüssiger, gerollter Drahtrohrverflüssiger oder auch in anderen Ausführungen vorliegen.

Sie sind meistens unmittelbar an dem Gerät selbst, auf Trägerplatten oder sonstigen Aufnahmen z. B. im Sockelbereich befestigt. Diese mittelbare Befestigung führt dazu, dass Schwingungen des Kompressors bzw. die Pulsation der Kompressorhübe direkt von dem ebenfalls in Schwingung versetzten Verflüssiger an die umgebenden Teile des Gerätes abgegeben werden können. Dadurch kann es unter Umständen zu einer Art "Membranwirkung" kommen und es können für den Nutzer des Gerätes störende Geräusche entstehen.

Diese Geräusche basieren insbesondere darauf, dass beispielsweise Blech- oder Kunststoffteile des Gerätes in Schwingungen versetzt werden.

Der vorliegenden Erfindung liegt daher die Aufgabe zugrunde, ein Kühl- und/oder Gefriergerät der eingangs genannten Art dahingehend weiterzubilden, dass derartige störende Geräusche verringert oder ganz verhindert werden.

Diese Aufgabe wird durch ein Kühl- und/oder Gefriergerät mit den Merkmalen des Anspruchs 1 gelöst.

Danach ist vorgesehen, dass wenigstens ein Absorber vorgesehen ist, der derart angeordnet ist, dass er Schwingungen des Verflüssigers dämpft oder verhindert und/oder dass er die Übertragung von Schwingungen von dem Verflüssiger an weitere Teile des Kühl- und/oder Gefriergerätes dämpft oder verhindert. Etwaige Schwingungen bzw. Vibrationen am Verflüssiger werden somit von dem Absorber zumindest teilweise aufgenommen bzw. gedämpft, so dass diese nicht oder jedenfalls nicht ungedämpft auf angrenzende Bauteile übertragen werden können. Das Schwingen von diesen Bauteilen, wie beispielsweise von Blech- oder Kunststoffteilen des Gerätes kann auf diese Weise verringert oder gänzlich verhindert werden. Dem entsprechend können auch die genannten störenden Geräusche verringert oder ganz verhindert werden.

Die vorliegende Erfindung bezieht sich auf jede mögliche Ausführung eines Verflüssigers. Denkbar sind beispielsweise Spiralrohrverflüssiger, gerollte Drahtrohrverflüssiger, Drahtrohr-Blockverflüssiger, Lamellenverflüssiger oder aufgerollte Drahtrohrverflüssiger, etc..

Diese Aufzählung ist jedoch nicht abschließend. Die Erfindung erstreckt sich auf jeden einsetzbaren Verflüssiger eines Kühl- bzw. Gefriergerätes.

Auch der Ort des Verflüssigers ist nicht beschränkend. Denkbar ist es beispielsweise, den Verflüssiger an der Geräterückseite oder im Sockelbereich des Gerätes oder auch im Deckenbereich oder auch in einem seitlichen Bereich des Gerätes anzuordnen. Ist der Verflüssiger im Sockelbereich oder im Deckenbereich des Geräts angeordnet, bietet sich vorzugsweise eine Anordnung im rückwärtigen Bereich des Gerätes an.

Der Absorber kann so angeordnet sein, dass er sich zwischen dem Verflüssiger und einem beliebigen anderen Teil des Kühl- und/oder Gefriergerätes z. B. des Gerätesockels befindet. Vorzugsweise ist vorgesehen, dass der Verflüssiger auf dem Absorber aufsitzt bzw. steht und/oder dass sich der Absorber oben auf dem Verflüssiger befindet. Grundsätzlich ist es ebenso denkbar, den Absorber seitlich anzuordnen, beispielsweise für den Fall, dass sich der Verflüssiger an der Rückwand befindet.

Denkbar ist es, dass der Verflüssiger mehrere Verflüssigereinheiten aufweist und dass der Absorber derart ausgeführt ist, dass er einen Toleranzausgleich zum Ausgleich der Toleranzen im Abstand der Verflüssigereinheiten voneinander aufweist. So ist es beispielsweise denkbar, dass der Verflüssiger aus mehreren Türmen von Spiralrohren besteht und dass der Absorber so ausgeführt ist, dass er Abstandstolleranzen der Verflüssigertürme voneinander ausgleicht. Mit anderen Worten soll der Absorber gemäß dieser Ausgestaltung der Erfindung so ausgeführt sein, dass ein und derselbe Absorber für Verflüssiger verwendet werden kann, bei denen der Abstand der Verflüssigereinheiten voneinander nicht absolut gleich ist, sondern Variationen unterliegt. Wie ausgeführt, ist es beispielsweise denkbar, dass ein und derselbe Absorber für Verflüssiger verwendet werden kann, deren Verflüssigereinheiten voneinander nicht einen identischen Abstand aufweisen bzw. die nicht identisch ausgeführt sind, sondern einen Abstand, der gegebenenfalls von Verflüssiger zu Verflüssiger variiert, oder sonstige variierende Abmessungen oder Dimensionierungen aufweisen.

In weiterer Ausgestaltung der Erfindung ist vorgesehen, dass der Absorber vollständig oder teilweise aus einem elastisch oder plastisch verformbaren Material ausgeführt ist. Eine solche Ausführung erlaubt es, eine gewisse Variabilität in der Anordnung bzw. Ausrichtung der Verflüssigereinheiten am Absorber bereitzustellen. Dies bedeutet, dass die Verflüssigereinheit bzw. der Verflüssiger nicht stets an der identischen Stelle angeordnet werden muss, sondern dass der Absorber eine gewisse Variabilität hinsichtlich der exakten Anordnung des Verflüssigers bzw. der Verflüssigereinheiten ermöglicht.

Der Absorber kann eine oder mehrere Aufnahmen zur Aufnahme des oder der Verflüssiger bzw. der Verflüssigereinheiten oder eines Abschnittes des oder der Verflüssiger bzw. der Verflüssigereinheiten aufweisen. Diese Aufnahmen können beispielsweise als Vorsprünge ausgeführt sein, die sich von einer Ebene des Absorbers erstrecken. Auch ist es denkbar, dass der Absorber als Vertiefung ausgeführte Aufnahmen aufweist.

Denkbar ist es, pro Verflüssigereinheit oder pro Verflüssiger eine solche Aufnahme vorzusehen.

Die wenigstens eine Aufnahme kann rund, vorzugsweise kreisrund ausgeführt sein und an wenigstens einer Seite, vorzugsweise an wenigstens zwei Seiten, abgeflachte Bereiche aufweisen. Durch diese abgeflachten Bereiche wird eine Möglichkeit bereitgestellt, den oben genannten Toleranzausgleich zu gewährleisten.

In weiterer Ausgestaltung der Erfindung ist vorgesehen, dass die wenigstens eine Aufnahme eine oder mehrere Rippen aufweist, auf die der Verflüssiger bzw. ein Abschnitt des Verfüssigers oder der Verflüssigereinheit im montierten Zustand aufgesteckt ist bzw. mit denen er in Verbindung steht. Im Falle von Spiralrohrverflüssigern kann durch diese Rippen, die vorzugsweise verformbar ausgeführt sind, ein Ausgleich von Durchmessertoleranzen des Verflüssigers bzw. der Verflüssigereinheit gewährleistet sein.

Diese Rippen können darüber hinaus die Funktion haben, den Verflüssiger bzw. die Verflüssigereinheit zuverlässig an der gewünschten Stelle des Absorbers zu halten.

In weiterer Ausgestaltung der Erfindung ist vorgesehen, dass die wenigstens eine Rippe an der wenigstens einen Aufnahme angeordnet ist. Sie kann sich beispielsweise von deren Außenrand oder im Falle einer als Vertiefung ausgeführten Ausnahme von deren Wandung erstrecken.

Weitere Einzelheiten und Vorteile der Erfindung werden anhand eines in der Zeichnung dargestellten Ausführungsbeispiels näher erläutert. Es zeigen:
- Figur 1:: eine perspektivische Ansicht eines Spiralrohrverflüssigers mit vier Einheiten bzw. Türmen und zwei Absorbern,
- Figur 2:: eine Ansicht gemäß Figur 1 ohne den oben angeordneten Absorber,
- Figur 3:: eine Ansicht des Absorbers und
- Figur 4:: eine Detailansicht des unteren Abschnittes des Spiralrohrverflüssigers sowie des Aufnahmebereiches des Absorbers.

In dem hier dargestellten Ausführungsbeispiel eines Verflüssigers handelt es sich um einen Spiralrohrverflüssiger mit vier im Quadrat angeordneten Türmen 12. Grundsätzlich sind auch beliebige andere Anordnungen, wie beispielsweise eine Anordnung der Verflüssigertürme 12 im Dreieck, eine Ausführung mit beispielsweise fünf Türmen oder mehr Türmen im Kreis, etc. denkbar. Grundsätzlich ist es von der Erfindung auch umfasst, dass nur ein Turm 12 vorgesehen ist.

Wie dies weiter aus Figur 1 hervorgeht, weist der Verflüssiger 10 eine Zuleitung 14 für das zu verflüssigende Kältemittel und eine Ableitung 16 für das verflüssigte Kältemittel auf.

Wie dies weiter aus Figur 1 hervorgeht, stehen die vier Türme 12 des Verflüssigers 10 auf einem Absorber 20 auf. Dieser Absorber kann beispielsweise durch ein Kunststoffmaterial gebildet werden oder ein solches aufweisen. Auch andere schwingungsdämpfende oder -absorbierende Materialien sind von der Erfindung mit umfasst.

Wie dies insbesondere aus Figur 3 hervorgeht, weist der Absorber 20 auf seiner zu den Türmen 12 gerichteten Seite Vorsprünge 22 auf, wobei in dem hier dargestellten Ausführungsbeispiel pro Verflüssigerturm 12 ein Vorsprung 22 vorgesehen ist. Grundsätzlich ist es ebenfalls denkbar, nicht für jeden Turm 12 des Verflüssigers 10 einen Vorsprung 22 vorzusehen oder auch mehr als einen Vorsprung pro Verflüssiger bzw. Turm des Verflüssigers anzuordnen.

Wie dies aus Figur 3 hervorgeht, sind die Vorsprünge in ihrer Draufsicht als kreisrunde Aufnahmen realisiert, von denen zwei gegenüberliegende Seiten abgeflacht sind. Somit ist es möglich, dass Abstandstoleranzen der Verflüssigereinheiten bzw. Türme 12, die in Figur 2 mit den Bezugszeichen A und B und in Figur 3 mit dem Bezugszeichen C gekennzeichnet sind, durch den Absorber 20 bzw. dessen Vorsprünge 22 ausgeglichen werden können. Wie dies aus Figur 3 hervorgeht sind die abgeflachten Bereiche nicht für alle Vorsprünge 22 identisch ausgebildet. In dem dargestellten Ausführungsbeispiel wechselt die Anordnung bzw. Orientierung der Abflachungen zwischen jeweils zwei benachbarten Vorsprüngen 22 um 90°. Grundsätzlich sind auch andere Winkel möglich.

Somit ist zwischen zwei Türmen 12 des Verflüssigers 10 immer ein Tolleranzausgleich gegeben.

Wie dies aus Figur 1 weiter hervorgeht, ist der Absorber 20 gemäß Figur 3 nicht nur auf der Unterseite des Verflüssigers 10 angeordnet, sondern auch auf dessen Oberseite. Die Absorber 20 auf der Ober- und Unterseite des Absorbers 10 können identisch oder auch unterschiedlich ausgeführt sein.

Wie dies weiter aus Figur 1 hervorgeht, sind die Vorsprünge 22 nicht massiv ausgeführt, sondern im Inneren hohl.

Da es zu Toleranzen nicht nur im Abstand zwischen zwei Türmen 12 des Verflüssigers 10 kommen kann, sondern auch zu Durchmessertoleranzen der Verflüssigertürme 12 bzw. des Verflüssigers 10 wird der Verflüssiger 10 bzw. dessen Einheiten 12 an mehreren Rippen 30, die nachgiebig sind, geklemmt. Dies bedeutet, dass der Abstand der gegenüberliegenden Rippen 30 geringfügig größer ist als der Innendurchmesser des Verflüssigers 10 bzw. des Verflüssigerturms 12, so dass sich beim Aufstecken eine gewisse Klemmwirkung ergibt. Diese Klemmung hat nicht nur den Vorteil, dass der Verflüssiger 10 bzw. dessen Turm 12 sicher fixiert ist, sondern auch den, dass durch das etwas nachgiebige Material der Rippen der genannte Toleranzausgleich des Durchmessers der Verflüssigereinheit 12 möglich ist.

Die Rippen 30 können somit vorzugsweise elastisch verformbar oder auch plastisch verformbar ausgeführt sein. Dies kann im übrigen auch für das weitere Material des Absorbers 20 gelten sowie auch für die Vorsprünge 22 selbst.

Wie dies aus Figur 3 hervorgeht, erstrecken sich die Rippen 30 von den nicht abgeflachten Seiten, das heißt von den gebogen ausgeführten Seiten der Vorsprünge 22.

Anstelle einer Kreisform bzw. Teilkreisform der Vorsprünge 22 ist selbstverständlich auch jede andere Form der Vorsprünge 22 denkbar, wie beispielsweise eine ovale Ausführung etc.

Figur 4 zeigt den unteren Endbereich mehrerer Verflüssigertürme 12 eines Verflüssigers 2, die auf die Rippen 30 der Vorsprünge 22 aufgesteckt und dort fixiert sind.

Wie dies weiter aus Figur 3 hervorgeht, befindet sich in einem zentralen Bereich des Absorbers 20 ein Vorsprung 40, der in dem hier dargestellten Ausführungsbeispiel kreisförmig ausgeführt ist. An diesen Vorsprung grenzen die Außenseiten der aufgesteckten Türme 12 des Verflüssigers 10 an, so dass der Vorsprung 40 als weitere Fixierung der Verflüssigertürme 12 dient.

Der Absorber kann seitens des Verflüssigerlieferanten vormontiert werden und dient somit auch als Sicherung während der Lieferung gegen Verbiegen der einzelnen Türme 12.

Darüber hinaus kann sich durch den Absorber 20 eine deutlich verbesserte Stapelbarkeit und somit logistische Vorteile ergeben.

Das eigentliche Material des Absorbers 20 kann sich von dem Material der Vorsprünge 22 unterscheiden. Von der Erfindung ist jedoch auch der Fall umfasst, dass der gesamte Absorber 20 mit Vorsprüngen 22 und Rippen 30 sowie dem Vorsprung 40 aus demselben Material und vorzugsweise einstückig hergestellt ist.

Sofern eine unterschiedliche Materialwahl getroffen ist, sind die Materialien so auszuwählen, dass der Teil des Absorbers, der mit einem weiteren Teil des Kühlgerätes oder Gefriergerätes in Verbindung steht, möglichst gute schwingungsabsorbierende Eigenschaften aufweist und der Vorsprung 22 bzw. die Rippen 30 Eigenschaften aufweisen, die eine gute Fixierung der Türme 12 des Verflüssigers 10 gewährleisten.

## Patentansprüche

1. Kühl- und/oder Gefriergerät mit wenigstens einem Kältemittelkreislauf, der wenigstens einen Verflüssiger aufweist, **dadurch gekennzeichnet, dass** wenigstens ein Absorber vorgesehen ist, der derart angeordnet ist, dass er Übertragung von Schwingungen von dem Verflüssiger an weitere Teile des Kühl- und/oder Gefriergerätes und/oder Schwingungen des Verflüssigers selbst dämpft oder verhindert.

2. Kühl- und/oder Gefriergerät nach Anspruch 1, **dadurch gekennzeichnet, dass** es sich bei dem Verflüssiger um einen Spiralrohrverflüssiger oder um einen gerollten Drahtrohrverflüssiger oder um einen Drahtrohr-Blockverflüssiger oder um einen Lamellenverflüssiger oder um einen aufgerollten Drahtrohrverflüssiger handelt.

3. Kühl- und/oder Gefriergerät nach Anspruch 1 oder 2, **dadurch gekennzeichnet, dass** der Verflüssiger an der Geräterückseite oder im Sockelbereich des Gerätes oder im Deckenbereich oder in einem seitlichen Bereich des Gerätes angeordnet ist.

4. Kühl- und/oder Gefriergerät nach einem der vorhergehenden Ansprüche, **dadurch gekennzeichnet, dass** der Verflüssiger auf dem Absorber aufsitzt und/oder dass sich der Absorber oben auf dem Verflüssiger befindet oder dass der Absorber in einem seitlichen Bereich angeordnet ist, insbesondere für den Fall, dass der Verflüssiger an der Rückwand angeordnet ist.

5. Kühl- und/oder Gefriergerät nach einem der vorhergehenden Ansprüche, **dadurch gekennzeichnet, dass** der Verflüssiger mehrere Verflüssigereinheiten aufweist und dass der Absorber derart ausgeführt ist, dass er einen Toleranzausgleich zum Ausgleich der Toleranzen im Abstand der Verflüssigereinheiten voneinander aufweist.

6. Kühl- und/oder Gefriergerät nach einem der vorhergehenden Ansprüche, **dadurch gekennzeichnet, dass** der Absorber vollständig oder teilweise aus einem elastisch oder plastisch verformbaren Material ausgeführt ist.

7. Kühl- und/oder Gefriergerät nach einem der vorhergehenden Ansprüche, **dadurch gekennzeichnet, dass** der Absorber eine oder mehrere, vorzugsweise als Vorsprünge und/oder Ausnehmungen ausgeführte Aufnahmen zur Aufnahme des oder der Verflüssiger bzw. von dessen Einheiten oder eines Abschnittes des oder der Verflüssiger bzw. von dessen Einheiten aufweist.

8. Kühl- und/oder Gefriergerät nach Anspruch 7, **dadurch gekennzeichnet, dass** die wenigstens eine Aufnahme rund, vorzugsweise kreisrund ausgeführt ist, und an wenigstens einer Seite, vorzugsweise an wenigstens zwei Seiten abgeflachte Bereiche aufweist.

9. Kühl- und/oder Gefriergerät nach einem der vorhergehenden Ansprüche, **dadurch gekennzeichnet, dass** wenigstens eine Aufnahme eine oder mehrere Rippen aufweist, auf die der Verflüssiger im montierten Zustand aufgesteckt ist.

10. Kühl- und/oder Gefriergerät nach Anspruch 8 und 9, **dadurch gekennzeichnet, dass** die wenigstens eine Rippe an oder in der wenigstens einen Aufnahme angeordnet ist.
